# EUROPÄISCHE PATENTSCHRIFT

(11) **EP 0 081 110 B1**
(45) Veröffentlichungstag und Bekanntmachung des Hinweises auf die Patenterteilung: **24.07.1985**
(21) Anmeldenummer: 82110619.2
(22) Anmeldetag: 18.11.1982
(51) Int. Cl.: B66B 13/26

(54) **Lichtschranke für automatisch betätigte Aufzugstüren**
Light barrier for an automatically operated elevator door
Barrière lumineuse pour porte d'ascenseur à actionnement automatique

(30) Priorität: 03.12.1981 CH 7725/81
(43) Veröffentlichungstag der Anmeldung: 15.06.1983
(73) Patentinhaber: INVENTIO AG, CH-6052 Hergiswil NW (CH)
(72) Erfinder: Baumeler, Josef, CH-6048 Horw (CH); Egli, Hans-Ulrich, CH-6043 Adligenswil (CH)

## Beschreibung

Die Erfindung betrifft eine Lichtschranke für automatisch betätigte Aufzugstüren, welche aus mit den Türen verbundenen und mitbewegbaren Lichtempfängern und Lichtsendern mit von einer Türschwelle annähernd vertikal nach oben verlaufenden Lichtstrahlen besteht, wobei bei Unterbrechung der Lichtstrahlen ein auf den Türantrieb wirkendes Signal erzeugt wird.

Aus der DE-C 1007036 ist eine Lichtschranke bekannt, bei der ein Lichtstrahl lotrecht in die Schliesslinie der zweiteiligen Kabinentür gelegt ist. Der Lichtsender ist hierbei oberhalb der Türöffnung und der Lichtempfänger unterhalb der Türschwelle angeordnet. Diese Lichtschranke bietet nur einen ungenügenden Schutz, da seitlich vorbeitretende Personen während der Schliessbewegung nicht erfasst werden. Auch ist es möglich, dass die Türsteuerung unnötigerweise vorzeitig unterbrochen wird und Zeit verloren geht.

Mit der US-A 3063516 ist eine Lichtschranke mit horizontal verlaufendem Lichtstrahl bekannt geworden, bei welcher der Lichtsender auf der einen und der Lichtempfänger auf der anderen Türhälfte angeordnet ist. Als zusätzlichen Schutz weisen die Türhälften bewegliche Kanten auf, mittels welchen bei Berührung der Lichtstrahl unterbrochen werden kann. Auch hier ist wegen des einzigen, horizontal verlaufenden Lichtstrahles der Schutz während der Schliessbewegung ungenügend und vorzeitige, unnötige Unterbrechung der Türsteuerung möglich.

Eine Überwachungseinrichtung für automatisch schliessende Aufzugstüren nach der DE-A 2459674 weist Merkmale vorstehend beschriebener Lichtschrank auf, vermeidet jedoch teilweise deren Nachteile. Hierbei sind in der Türschwelle über die ganze Breite der Türöffnung verteilte Löcher angeordnet, in welche Linsen eingesetzt sind, durch die das Licht einer Lichtquelle austreten kann. Zwei Lichtempfänger einer von der Türstellung unabhängigen Lichtschranke sind symmetrisch zur Türschliesslinie im Abstand von etwa 30 cm an der Oberkante der Türöffnung befestigt. Zwei weitere, einer von der Türstellung abhängigen Lichtschranke zugeordnete Lichtempfänger sind an den Oberkanten der Türen angebracht. Sie sollen auf Hindernisse in der Nähe der Türkante, beispielsweise in einem Bereich bis zu 75 mm ansprechen. Bei der von der Türstellung unabhängigen Lichtschranke ist als nachteilig anzusehen, dass die Türsteuerung vorzeitig unterbrochen werden kann. Ein weiterer Nachteil liegt in den relativ teuren Herstellungskosten der Türschwelle mit den über die gesamte Türbreite verteilten Lichtaustrittsöffnungen, wobei ausserdem noch die Gefahr der Verschmutzung besteht.

Um unnötige, vorzeitige Unterbrechung der Türsteuerung zu vermeiden und dadurch Zeit zu sparen, ist es wünschenswert die Hinderniserfassung auf einen Bereich vor denTürschliesskanten zu beschränken. Eine Variante der von der Türstellung abhängigen Lichtschranke der DE-A 2459674siehtzu diesem Zweck vor, an den Unterkanten der Türen Lichtsender zu befestigen, deren Licht auf die Türschwelle fällt und von dieser reflektiert zu den Lichtempfängern gelangt. Als nachteilig ist dabei anzusehen, dass die Oberfläche der Türschwelle für Streureflexion geeignet sein muss. Das erfordert besondere Werkstoffe oder eine besondere Oberflächenbearbeitung. Bei Glättung durch Gebrauch, bei Verschmutzung und Fremdlicht arbeitet diese Lichtschranke unter Umständen nicht mehr einwandfrei.

Die der Erfindung zugrunde liegende Aufgabe besteht darin, zwecks Behebung vorstehend beschriebener Nachteile, die auf einen begrenzten Bereich vor den Türschliesskanten beschränkte Hinderniserfassung mit unreflektierten Strahlen der Lichtsender zu erreichen und die Verschmutzung der Lichtaustrittsstellen zu verhindern.

Zur Lösung dieser Aufgabe schlägt die Erfindung, wie sie im Anspruch 1 gekennzeichnet ist, vor, die Lichtsender in der Türschwelle anzuordnen und mittels an den Türen angebrachten Mitnehmern synchron mit den an den Türen befestigten Lichtempfängern zu verschieben. An den Unterkanten der Türen sind Reinigungseinrichtungen vorgesehen, mittels welchen die Lichtaustrittsstellen der Lichtsender bei jedem Öffnungs- und Schliessvorgang gereinigt werden.

Die mit der Erfindung erzielten Vorteile sind im wesentlichen darin zu sehen, dass bei einer derartigen Anordnung der Lichtsender die Türschwellen wesentlich billiger hergestellt werden können und die Lichtschranke zuverlässiger arbeitet, wozu auch die vorgeschlagene Reinigungseinrichtung beiträgt. Weitere Vorteile werden damit erzielt, dass die Führung der Lichtsender mittels Rohrbürsten gleichzeitig die Reinigung der Führungsnuten ermöglicht und dass durch den Betrieb der Lichtschranken mit zeitlich zueinander verschobenen Infrarotlicht-Impulsfolgen den Lichtstrahlen verschiedene Überwachungsfunktionen zugeordnet werden können und der Einfluss von Fremdlicht ausgeschaltet wird.

Auf beiliegender Zeichnung ist ein Ausführungsbeispiel der Erfindung dargestellt, das im folgenden näher erläutert wird. Es zeigen:
Fig. 1 eine Vorderansicht der offenstehenden automatischen Türen einer Aufzugskabine mit der erfindungsgemässen Lichtschranke in schematischer Darstellung,
Fig. 2 einen Lichtsender der Lichtschranke gemäss Fig. 1 in vergrössertem Massstab,
Fig. 3 einen Querschnitt gemäss der Linie I-I der Fig. 1 in vergrössertem Massstab und
Fig. 4 einen Querschnitt gemäss der Linie 11-11 der Fig. 1 bei geschlossenen Türen in vergrössertem Massstab.

In der Fig. 1 sind mit 1 und 2 in gegenläufigen Richtungen automatisch betätigbare Türen einer Aufzugskabine bezeichnet, vorderen Schliesskanten vertikal verlaufende Lichtschranken angeordnet sind. Jede Lichtschranke besteht aus einem an der Oberkante der Tür 1, 2 angebrachtem Lichtempfänger 3, 4 und einem Lichtsender 5, 6, der in einer Türschwelle 7 verschiebbar geführt ist. Damit die Türen 1, 2 einwandfrei geschlossen werden können, sind die Lichtempfänger 3, 4 in vertikaler und die Lichtsender 5, 6 in horizontaler Richtung zueinander versetzt. Die auf Infrarotlicht ansprechenden, im Handel erhältlichen Lichtempfänger 3, 4 weisen je zwei Signalwandler in Form von Phototransistoren auf, welche mit einer nicht zum Erfindungsgegenstand gehörenden Türsteuerung elektrisch verbunden sind.

Der Lichtsender 5, 6 gemäss Fig. 2 besteht aus einem Senderschlitten 8, zwei lnfrarot-Leuchtdioden 9, einem Anschlussstecker 10, einem Print 11 und je einer an den Stirnseiten des Senderschlittens 8 angebrachten Rohrbürste 12. Der am Senderschlitten 8 befestigte Print 11 trägt die beiden durch Löcher des Senderschlittens 8 hindurchragenden Infrarot-Leuchtdioden 9 und stellt die elektrische Verbindung zwischen diesen und dem Anschlussstecker 10 her.

Mit 13 und 14 sind in den Fig. 3 und 4zwei in der Türschwelle 7 vorgesehene, horizontal nebeneinander liegende T-förmige Nuten bezeichnet, wovon die eine Nut 13 dem Lichtsender 5 der einen Tür 1 und die andere Nut 14 dem Lichtsender 6 der anderen Tür 2 zugeordnet ist. Der Senderschlitten 8 der Lichtsender 5, 6 wird mittels der Rohrbürsten 12 in den T-förmigen Nuten 13,14 geführt, wobei beim Verschieben der Lichtsender 5, 6 die Nuten 13, 14 gereinigt werden und etwa vorhandener Schmutz durch am Nutgrund angebrachte Löcher abgeführt wird. Ein in den Türen 1, 2 befestigter gabelförmiger Mitnehmer 15 umfasst formschlüssig den Anschlussstecker 10 des jeweiligen Lichtsenders 5, 6, so dass bei der Türbetätigung die Lichtsender 5, 6 synchron mit den Lichtempfänger 4, 3 verschoben werden. An einem in den Türen 1, 2 angebrachten Halter 16 ist eine Reinigungseinrichtung in Form eines Wischers 17 angeschraubt, dessen Borsten zum Zwecke der Reinigung der Infrarot-Leuchtdioden 9 der Lichtsender 5, 6 in die T-förmigen Nuten 13,14 hineinragen. Die Anordnung ist so getroffen, dass bei der Türbewegung der Wischer 17 der einen Tür 1 die Infrarot-Leuchtdioden 9 des von der anderen Tür 2 mitgenommen Lichtsenders 6 reinigt und umgekehrt. Halter 16 und Wischer 17 sind derart gestaltet, dass durch Verdrehen des einen Wischers 17 um 180° gegenüber dem anderen, diese Anordnung auf einfachste Weise realisiert werden kann.

Die vorstehend beschriebene Lichtschranke arbeitet vorzugsweise mit Infrarotlicht-Impulsen, wobei die Impulsfolgen der beiden Leuchtdioden 9 eines Lichtsenders 5, 6 zeitlich zueinander verschoben sind. Dadurch können die Strahlengänge A, B, C, D (Fig. 1) verschiedenen Überwachungsfunktionen zugeordnet werden. So wird bei Unterbrechung des Strahlenganges A und/oder des Strahlenganges B der in einem grösseren Abstand vor der Türschliesskante befindlichen Leuchtdiode ein Steuersignal erzeugt, welches derart auf den Türantrieb wirkt, dass die Schliessbewegung der Türen 1, 2 gestoppt wird. Bei Unterbrechung des Strahlenganges C und/oder des Strahlenganges D der in einem kleineren Abstand vor der Türschliesskante befindlichen Leuchtdiode bewirkt das erzeugte Steuersignal, dass der Türantrieb reversiert, jedoch nur solange die Strahlengänge C und/oder D unterbrochen sind. Damit wird erreicht, dass einerseits die Schliessbewegung der Tür vor dem Anstossen der Türschliesskante an feste Hindernisse, wie beispielsweise Palletten, Betten usw. gestoppt wird, und andererseits bei Unterbrechung des Strahlenganges C im oberen Bereich, beispielsweise durch Kopf oder Schultern eines Aufzugsbenutzers, das Reversieren der Tür bereits in einem grösseren Abstand vor der Türschliesskante eingeleitet wird. Mit der Auswertung der kreuzweise verlaufenden Strahlengänge B und C kann überdies im mittleren Bereich der Lichtschranke, etwa in Höhe der Hände eines Aufzugsbenutzers, ein Durchgreifen zwischen dem äusseren Strahlengang A und dem inneren Strahlengang D erfasst werden.

## Patentansprüche

1. Lichtschranke für automatisch betätigte Aufzugstüren, welche aus mit den Türen (1, 2) verbundenen und mitbewegbaren Lichtempfänger (3, 4) und Lichtsendern (5, 6) mit von einer Türschwelle (7) annähernd vertikal nachoben verlaufenden Lichtschranken (A, B, C, D) besteht, wobei bei Unterbrechung der Lichtschranken (A, B, C, D) ein auf den Türantrieb wirkendes Signal erzeugt wird, dadurch gekennzeichnet, dass die Lichtsender (5, 6) in derTürschwelle (7) angeordnet sind und jede Tür (1, 2) einen die Lichtsender (5, 6) mitnehmenden Mitnehmer (15) aufweist und dass an den Unterkanten der Türen (1,2) Reinigungseinrichtungen (17) vorgesehen sind, mittels welchen die Lichtaustrittsstellen der Lichtsender (5, 6) bei jedem Öffnungs- und Schliessvorgang gereinigt werden.

2. Lichtschranke nach Patentanspruch 1, dadurch gekennzeichnet, dass in der Türschwelle (7) zwei T-förmige Nuten (13, 14) vorgesehen sind, wovon die eine Nut (13) dem Lichtsender (5) der einen Tür (1) und die andere Nut (14) dem Lichtsender (6) der anderen Tür (2) zugeordnet ist.

3. Lichtschranke nach Patentanspruch 1 oder 2, dadurch gekennzeichnet, dass der Lichtsender (5, 6) einen Senderschlitten (8), zwei Infrarot-Leuchtdioden (9), einen Anschlussstecker (10), einen Print (11) und je eine an den Stirnseiten des Senderschlittens (8) befestigte Rohrbürste (12) aufweist, wobei die Lichtsender (5, 6) mittels der Rohrbürsten (12) in den T-förmigen Nuten (13, 14) der Türschwelle (7) geführt sind, und wobei der Print (11) die Infrarot-Leuchtdioden (9) und die elektrischen Verbindungen zum Anschlussstecker (10) trägt, welcher vom gabelförmig ausgebildeten Mitnehmer (15) formschlüssig umfasst wird.

4. Lichtschranke nach einem der Patentansprüche 1 bis 3, dadurch gekennzeichnet, dass die Reinigungseinrichtungen (17) auf in den Türen (1, 2) angebrachten Haltern (16) derart befestigt sind, dass ihre Borsten in die T-förmigen Nuten (13,14) hineinragen, und dass bei der Türbewegung die Reinigungseinrichtung (17) der einen Tür (1 ) die Infrarot-Leuchtdioden (9) des von der anderen Tür (2) mitgenommenen Lichtsenders (6) reinigt und umgekehrt.

5. Lichtschranke nach Patentanspruch 1 oder 3, dadurch gekennzeichnet, dass die Lichtsender (5, 6) Infrarotlicht-Impulse abstrahlen, wobei die Impulsfolgen der beiden Infrarot-Leuchtdioden (9) eines Lichtsenders (5, 6) zeitlich zueinander verschoben sind, so dass bei Unterbruch von Strahlen (C, D) die von der in einem kleineren Abstand vor der Türschliesskante befindlichen Leuchtdiode ausgehen, ein die Türbewegung umkehrendes Steuersignal und bei Unterbruch von Strahlen (A, B), die von der in einem grösseren Abstand vor der Türschliesskante befindlichen Leuchtdiode ausgehen, ein die Türbewegung lediglich stoppendes Steuersignal erzeugbar ist.

## Revendications

1. Relais photoélectrique pour portes d'ascenseur à actionnement automatique, qui est constitué par des récepteurs de lumière (3, 4) et des émetteurs de lumière (5, 6) reliés aux portes (1,2) pour être entraînés avec ces dernières et opérant avec des rayons lumineux (A, B, C, D) qui s'étendent vers le haut selon une direction approximativement verticale à partir d'un seuil (7) des portes, un signal agissant sur le dispositif d'entraînement des portes étant engendré lors de la coupure des rayons lumineux (A, B, C, D), caractérisé en ce que les émetteurs de lumière (5,6) sont disposés dans le seuil (7) des portes et chaque porte (1, 2) possède un organe d'entraînement (15) entraînant les émetteurs de lumière (5,6) et en ce qu'il est prévu, sur les bords inférieurs des portes (1, 2), des dispositifs de nettoyage (17) à l'aide desquels les zones de sortie de la lumière des émetteurs de lumière (5, 6) sont nettoyées lors de chaque phase d'ouverture et de fermeture.

2. Relais photoélectrique selon la revendication 1, caractérisé en ce qu'il est prévu, dans le seuil (7) des portes, deux rainures (13, 14) en forme de T, dont l'une (13) est associée à l'émetteur de lumière (5) de l'une des portes (1 ) et dont l'autre (14) est associée à l'émetteur de lumière (6) de la seconde porte (2).

3. Relais photoélectrique selon la revendication 1 ou 2, caractérisé en ce que l'émetteur de lumière (5,6) comporte un coulisseau de support d'émetteur (8), deux diodes émettrices de lumière infrarouge (9), une fiche de connexion (10), une plaquette à circuits imprimés (11 ) et des brosses cylindriques (12) respectivement fixées sur les faces frontales du coulisseau (8) de support des émetteurs, les émetteurs de lumière (5, 6) étant guidés à l'aide des brosses cylindriques (12) dans les rainures en forme de T (13,14) du seuil (7) des portes, tandisque la plaquette à circuits imprimés (11) porte les diodes émettrices de lumière infrarouge (9) et les liaisons électriques à la fiche de connexion (10), qui est enserrée, selon une liaison par complémentarité de formes, par l'organe d'entraînement (15) réalisé sous la forme d'une fourche.

4. Relais photoélectrique selon l'une des revendications 1 à 3, caractérisé en ce que les dispositifs de nettoyage (17) sont fixés sur des supports (16) montés dans les portes (1, 2) de telle façon que leurs poils pénètrent dans les rainures en forme de T (13,14), et en ce que, lors du déplacement des portes, le dispositif de nettoyage (17) de l'une des portes (1 ) nettoie les diodes émettrices de lumière infrarouge (9) de l'émetteur de lumière (6) entraîné par l'autre porte (2), et réciproquement.

5. Relais photoélectrique selon la revendication 1 ou 3, caractérisé en ce que les émetteurs de lumière (5, 6) rayonnent des impulsions de lumière infrarouge, auquel cas les suites d'impulsions des deux diodes émettrices de lumière infrarouge (9) d'un émetteur de lumière (5, 6) sont décalées dans le temps l'une par rapport à l'autre, de sorte qu'un signal de commande inversant le mouvement des portes peut être engendré lors de la coupure de rayons (C, D), qui partent de la diode luminescente située à une faible distance du bord de fermeture de la porte, et qu'un signal de commande bloquant simplement le déplacement de la porte peut être engendré dans le cas d'une coupure de rayons (A, B), qui partent de la diode luminescente située à une distance plus importante du bord de fermeture de la porte.

## Claims

1. Light barrier for an automatically operated elevator door, consisting of light receivers (3,4) and light emitters (5,6) connected to and displaceable with the doors (1, 2) with light beams (A, B, C, D) extending approximately vertically upwardly from a door sill (7), whereby a signal acting on the door drive is generated at the interruption of the light beams (A, B, C, D), characterised thereby, that the light emitters (5, 6) are mounted in the door sill (7) and each door (1, 2) is provided with an entrainment element (15) for entraining the light emitters (5,6) and that at the bottom edges of the doors (1, 2) cleaning means (17) are provided by means of which the light emitting regions of the light emitters (5, 6) are being cleaned during each of the opening and closing movements.

2. Light barrier as defined in claim 1, characterised thereby, that two T-shaped grooves (13, 14) are provided in the door sill (7) of which one groove (13) is assigned to the light emitter (5) of a first door (1 ) and the other groove (14) is assigned to the light emitter (6) of the other door (2).

3. Light barrier as defined in claim 1 or 2, characterised thereby, that the light emitter (5, 6) comprises a transmitter carriage (8),two infrared light emitting-diodes (9), a terminal socket (10), a printed board assembly (11) and two cylindrical brushes (12) mounted each at the respective front end of the transmitter carriage (8) whereby the light emitters (5, 6) are guided in the T-shaped grooves (13, 14) of the door sill (7) by means of the cylindrical brushes (12) and whereby the printed board assembly (11) is carrying the infrared light-emitting diodes (9) and the electrical connections leading to the terminal socket (10) which is being form-lockingly engaged by the fork-like entrainment element (15).

4. Light barrier as defined in one of the claims 1 to 3, characterised thereby, that the cleaning means (17) are secured on supports (16) arranged in the doors (1, 2) in such a way that their bristles are extending into the T-shaped grooves (13, 14) and that during the door motion the cleaning means (17) of the first door (1) is cleaning the infrared light-emitting diodes (9) of the lightemit- ter (6) entrained by the other door (2) and vice versa.

5. Light barrier as defined in claim 1 or 3, characterised thereby, that the light emitters (5, 6) radiate infrared light pulses whereby the pulse trains of the two infrared light-emitting diodes (9) of a light emitter (5, 6) are shifted in time with respect to one another, so that upon interruption of light beams (C, D) emanating from the light-emitting diode located at a smaller spacing from the door closing edge there is generated a control signal which reverses door movement and upon interruption of light beams (A, B) emanating from the light-emitting diode located at a greater spacing from the door closing edge there is generated a control signal which only stops the door movement.
